# EUROPÄISCHE PATENTSCHRIFT

(11) **EP 2 950 978 B1**
(45) Veröffentlichungstag und Bekanntmachung des Hinweises auf die Patenterteilung: **22.04.2020**
(21) Anmeldenummer: 14704546.2
(22) Anmeldetag: 04.02.2014
(51) Int. Cl.: B25B 5/00, B25B 5/06, B25B 5/10

(54) **SPANNZWINGENVERBINDER**
CLAMP CONNECTOR
DISPOSITIF D'ASSEMBLAGE DE SERRE-JOINTS

(30) Priorität: 04.02.2013 DE 202013100494 U
(43) Veröffentlichungstag der Anmeldung: 09.12.2015
(73) Patentinhaber: Wolfcraft GmbH, 56746 Kempenich (DE)
(72) Erfinder: NONIEWICZ, Zbigniew, 56746 Kempenich (DE); SCHÜLLER, Hans-Jürgen, 53426 Königsfeld (DE)
(74) Vertreter: Grundmann, Dirk
(86) Internationale Anmeldenummer: PCT/EP2014/052075
(87) Internationale Veröffentlichungsnummer: WO 2014/118379

(56) Entgegenhaltungen:
- DE-U1-202009 013 416
- US-A1- 2007 057 424
- US-A1- 2013 134 642
- US-B1- 8 602 403

## Beschreibung

Die Erfindung betrifft eine Vorrichtung zum Verbinden zweier jeweils eine Schiene aufweisender Spannzwingen, mit einem Gehäuse, das zwei voneinander wegweisende Einstecköffnungen mit jeweils sich daran anschließendem Einsteckkanal aufweist zum Einstecken jeweils einer Schiene.

Eine gattungsgemäße Vorrichtung wird von der DE 195 29 268 A1 beschrieben. Die Druckschrift beschreibt verschiedenartig aufgebaute Spannwerkzeuge, die jeweils eine Schiene ausbilden, an der eine feste Spannbacke befestigt ist. Auf der Schiene ist eine bewegliche Spannbacke angeordnet, die ein Druckstück trägt, das mit geeigneten Mitteln in Richtung auf die feste Spannbacke bewegbar ist. Das Druckstück kann von einer Schraubspindel bewegt werden. Es ist aber auch möglich, dass die bewegliche Spannbacke mittels eines Schrittschaltspanngetriebes in Richtung auf die feste Spannbacke verlagert werden kann. Diesbezügliche Spannwerkzeuge werden unter anderem in den DE 89 03 875, DE 84 09 755, US 6,962,918 und DE 197 31 579 A1 beschrieben. Die Dokumente US 2007/0057424 und DE 20 2009 013 416 U1 zeigen ebenfalls Verbindungsvorrichtungen.

Mit dem gattungsgemäßen Schienenverbinder können die beiden freien Enden der Schienen zweier Spannzwingen miteinander verbunden werden. Die auf dem Markt befindlichen Spannzwingen besitzen Schienen, die voneinander verschiedene Querschnitte besitzen.

Der Erfindung liegt die Aufgabe zugrunde, das Anwendungsspektrum eines Schienenverbinders zu vergrößern.

Gelöst wird die Aufgabe durch die in den Ansprüchen angegebene Erfindung. Zunächst und im Wesentlichen wird vorgeschlagen, dass in eine der beiden Einstecköffnungen eines Schienenverbinders ein Adapterstück einsetzbar ist. Befindet sich kein Adapterstück in der Einstecköffnung, so kann in die Einstecköffnung und in den sich an diese anschließenden Einsteckkanal eine Schiene mit einem großen Querschnitt, insbesondere mit einem rechteckigen Querschnitt, eingesteckt werden. Wird in die Einstecköffnung ein Adapterstück eingesteckt, so lässt sich in den Schienenverbinder eine Schiene mit einem anderen Querschnitt, insbesondere einem rechteckigen Querschnitt mit kleinerer Querschnittsfläche, einstecken. Das Adapterstück reduziert hierzu den freien Öffnungsquerschnitt des Einsteckkanals des Schienenverbindergehäuses zum Einstecken einer Schiene mit einer anderen Querschnittsfläche. Das Adapterstück kann einen Kragen aufweisen. Der Kragen liegt im eingesteckten Zustand auf einem Stirnflächenabschnitt des Schienenverbindergehäuses, dem die Einstecköffnung zugeordnet ist. An den Kragen ist vorzugsweise eine Auskleidung angeformt. Die Auskleidung liegt an Abschnitten der Innenfläche des vom Gehäuse ausgebildeten Einsteckkanales an. Die Auskleidung bildet wiederum einen Einsteckkanal, der dem Adapterstück zugeordnet ist. Das Adapterstück kann einstückig aus Kunststoff gefertigt sein. Das Gehäuse des Schienenverbinders kann ebenfalls aus Kunststoff gefertigt sein. Die Auskleidung kann im Querschnitt U-förmig ausgebildet sein. Die beiden parallel zueinander verlaufenden U-Schenkel können Schmalwände ausbilden, deren Außenseiten sich zumindest bereichsweise an die Schmalseitenflächen der dem Gehäuse zugeordneten Einstecköffnung anlegen. Die beiden Schmalwände können mit einer Breitseitenwand verbunden sein, die den U-Steg ausbildet. Die Breitseitenwand kann eine insbesondere rinnenförmige Auswölbung besitzen. Es sind Rastmittel vorgesehen, mit denen das Adapterstück innerhalb des Einsteckkanals des Gehäuses gehalten werden kann. Hierzu kann eine Rastnase vorgesehen sein, die in eine Rastausnehmung eintaucht. Die Rastnase kann an einer Rastzunge der Breitseitenwand des Adapterstücks angeordnet sein und in eine Rastaussparung eingreifen, die von einem Fenster des Einsteckkanales des Gehäuses ausgebildet ist. Die beiden Breitseitenflächen der Einstecköffnung des Gehäuses können jeweils Ausbuchtungen ausbilden. Diese können Rinnen ausbilden. In diese Ausbuchtungen können beim Einstecken der Schiene Anschläge eintreten.

Diese Anschläge haben bei der Schiene die Aufgabe, die bewegliche Spannbacke an die Schiene zu fesseln. Die Breitseitenwand des Adapterstücks kann ebenfalls eine Ausbuchtung für diesen Zweck aufweisen. Die Umrisskontur der Einstecköffnung des Gehäuses und der Einstecköffnung des Adapterstücks können eine Kreuzform ausbilden. Die Einstecköffnung des Adapterstücks beziehungsweise die Einstecköffnung des Gehäuses bildet somit ein kreuzförmiges Fenster aus. Der erfindungsgemäße Schienenverbinder besitzt vorzugsweise eine spiegelsymmetrische Anordnung. Spiegelsymmetrisch sind insbesondere Verriegelungseinrichtungen angeordnet, mit denen die Schienen der aneinander zu koppelnden Spannzwingen am Schienenverbinder befestigt werden können. Hierzu sind Verriegelungsbolzen vorgesehen, die in Verriegelungsöffnungen der Schiene eintreten können. Jeder der beiden Verriegelungsbolzen kann durch Betätigen eines Druckknopfes unabhängig vom anderen von einer Verriegelungsstellung in eine Freigabestellung gebracht werden. Der Druccknopf sitzt dabei in einer Gehäuseausnehmung, die sich in einer Breitseitenfläche des Gehäuses befindet. Der Druckknopf kann gegen die Rückstellkraft einer Feder in die Ausnehmung verlagert werden. Er ist über einen Stab mit einem Träger gekoppelt, an dem der Verriegelungsbolzen sitzt. Der Verriegelungsbolzen kreuzt den Einsteckkanal und wird durch Druck auf den Druckknopf aus der Verriegelungsstellung in die Freigabestellung gebracht.

Ein Ausführungsbeispiel der Erfindung ist in den beigefügten Zeichnungen dargestellt und wird nachfolgend erläutert. Es zeigen:
- Fig. 1: eine Draufsicht auf zwei miteinander über einen Schienenverbinder 3 miteinander gekoppelte Spannzwingen,
- Fig. 2: eine erste Explosionsdarstellung des Schienenverbinders 3,
- Fig. 3: eine zweite Explosionsdarstellung des Schienenverbinders 3,
- Fig. 4: einen Querschnitt durch die Schnittlinie IV-IV in Figur 1, wobei in den Einsteckkanal 7 des Schienenverbinders 3 ein Adapterstück 4 eingesetzt ist und in den Einsteckkanal 9 des Adapterstücks 4 eine Schiene 1 mit einer kleinen rechteckigen Querschnittsfläche eingesteckt ist,
- Fig. 5: eine Darstellung gemäß Figur 4, jedoch ohne den in den Einsteckkanal 7 des Schienenverbinders 3 eingestecktem Adapter 4, jedoch mit einer Schiene 2, die eine größere rechteckige Querschnittsfläche aufweist,
- Fig. 6: einen Schnitt gemäß der Linie VI-VI in Fig. 1 mit in den Einsteckkanal 7 des Schienenverbinders 3 eingestecktem Adapterstück 4 und in den Einsteckkanal 9 des Adapterstücks 4 eingesteckter Schiene 1 mit einer kleinen Querschnittsfläche,
- Fig. 7: eine Darstellung gemäß Figur 6, jedoch ohne Adapterstück 4 und mit in den Einsteckkanal 7 des Schienenverbinders 3 eingesteckter Schiene 2 mit großer Querschnittsfläche,
- Fig. 8: eine teilweise aufgebrochene Darstellung eines in dem Einsteckkanal 7 eingesteckten Adapterstücks 4,
- Fig. 9: eine Darstellung gemäß Figur 6, jedoch mit in Freigabestellung gebrachtem Riegelbolzen 24.

Der Schienenverbinder 3 besitzt ein langgestrecktes Gehäuse, welches an seinen voneinander wegweisenden Schmalseiten jeweils eine Einstecköffnung 6 zum Einstecken einer im Wesentlichen rechteckigen Schiene 1, 2 einer Spannzwinge aufweist. Jedes der beiden in den Schienenverbinder 3 eingesteckten Schienenenden besitzt eine Verriegelungsöffnung 22, in die ein Riegelbolzen 24 eingreift, um die beiden Schienen 1, 2 an den Schienenverbinder 3 zu fesseln.

Die beiden, den freien Enden gegenüberliegenden Enden der Schienen 1, 2 sind jeweils mit festen Spannbacken 29 verbunden. Auf der Schiene 1, 2 gleitet eine bewegliche Spannbacke 30, die ein Druckstück aufweist, welches in Richtung der festen Spannbacke 29 verlagerbar ist. Die Spannbacken 29 können aber auch von der Schiene 1, 2 trennbar sein, wie es beispielsweise in den DE 10 2004 011 636 A1 und DE 101 31 966 A1 beschrieben ist. Die beweglichen Spannbacken 30 beziehungsweise die diesbezüglichen Druckstücke können dann in Richtung weg voneinander verlagert werden, so dass eine derartige, aus zwei miteinander verbundenen Schienen bestehende Anordnung eine Spreizzwinge ausbildet.

Erfindungsgemäß ist ferner vorgesehen, dass die bewegliche Spannbacke 30 einen Vorschubmechanismus aufweist, wie er in der DE 198 61 130 A1 beschrieben ist, so dass durch mehrmaliges Betätigen eines Handgriffs die bewegliche Spannbacke 30 entlang der Schienen 1, 2 in Spannrichtung verlagert werden kann. Diese oder auch eine Schraubspindel tragende bewegliche Spannbacken können aber auch derart auf den ihnen zugeordneten, mit dem Schienenverbinder 3 miteinander verbundenen Schienen 1, 2 angeordnet sein, dass die Spannbacken beziehungsweise die Druckstücke aufeinander zu weisen. Dann kann zwischen die beiden beweglichen Spannbacken 30 ein Werkstück eingespannt werden. Es besteht ferner die Möglichkeit, dass lediglich eine der beiden mit dem Schienenverbinder 3 miteinander verbundenen Schienen 1, 2 eine feste Spannbacke 29 trägt. Die andere Schiene trägt dann eine bewegliche Spannbacke 30, deren Druckstück auf die feste Spannbacke zuweist.

Der Schienenverbinder 3 bildet ein aus Kunststoff bestehendes Gehäuse. Das Gehäuse besitzt zwei voneinander wegweisende Schmalseiten. In jeder der beiden Schmalseiten befindet sich eine Einstecköffnung 6, die eine kreuzförmige Umrisskontur aufweist. Der Einstecköffnung 6 schließt sich ein Einsteckkanal 7 an. Die beiden Einsteckkanäle 7 können miteinander verbunden sein. Jeder der beiden Einsteckkanäle 7 besitzt Eckbereiche, die einen im Wesentlichen rechteckigen Grundquerschnitt definieren und bildet sich gegenüberliegende Schmalseitenflächen 13 und sich gegenüberliegende Breitseitenflächen 11, 12 aus. Die Breitseitenfläche 11 besitzt zusätzlich eine langgestreckte Ausbuchtung 15, in die ein an der Schiene 1, 2 befestigter Anschlag 23 eintreten kann. Der Anschlag 23 dient der Fesselung der beweglichen Spannbacke 30 an der Schiene 1, 2.

Die der Breitseitenfläche 11 gegenüberliegende Breitseitenfläche 12 besitzt ebenfalls eine langgestreckte Ausbuchtung 15'. Auch in diese Ausbuchtung kann ein Anschlag 23 der Schiene 1, 2 eintreten.

Die Figuren 5 und 7 zeigen den Querschnitt durch den Schienenverbinder und durch den Einsteckkanal 7, wobei in den Einsteckkanal 7 eine einen rechteckigen Querschnitt aufweisende Schiene 2 mit großer Querschnittsfläche eingesteckt ist. Die beiden sich gegenüberliegenden Schmalseitenflächen der Schiene 2 liegen mit geringfügigem Spiel an den Schmalseitenflächen 13 des Einsteckkanales 7 an. An den Breitseitenflächen 11, 12 liegen jeweils Abschnitte der Breitseiten der Schiene 2 an.

In die Verriegelungsöffnung 22 der Schiene 2 greift ein Riegelbolzen 24 ein, der an einem Träger 28 befestigt ist. Der Träger 28 ist mit einer den Schienenverbinder 3 kreuzenden Stabverbindung 27 mit einem Druckknopf 25 verbunden. Der Druckknopf steckt in einer Gehäuseausnehmung und wird von einer Druckfeder 26 beaufschlagt. Eine derartige Druckknopfanordnung ist aus der DE 101 31 966 A1 bekannt. Es wird auf die diesbezüglichen Ausführungen des vorgenannten Dokumentes verwiesen.

Sollen Schienen 1 miteinander verbunden werden, deren Querschnittsfläche geringer ist, als die Querschnittsfläche der Schienen 2, so werden in die beiden Einsteckkanäle 7 des Schienenverbinders 3 Adapterstücke 4 eingesteckt. Es ist aber auch möglich, Schienen mit unterschiedlicher Querschnittsfläche miteinander zu verbinden. Dann werden voneinander verschiedene Adapterstücke 4 in die Einstecköffnungen 6 des Schienenverbinders 3 eingesteckt oder es wird nur in eine Einstecköffnung des Schienenverbinders 3 ein Adapterstück 4 eingesteckt.

Das erfindungsgemäße Adapterstück 4 besitzt einen Kragen 10, der im eingesteckten Zustand auf der die Einstecköffnung 6 umgebenden Stirnfläche des Schienenverbinders 3 aufliegt. Der Kragen 10 bildet eine im Wesentlichen kreuzförmige Einstecköffnung 8 aus, an den sich ein Einsteckkanal 9 anschließt. Der Einsteckkanal 9 wird von einer Auskleidung 5 ausgebildet, die einen im Wesentlichen U-förmigen Querschnitt aufweist. Die Auskleidung 5 kann aber auch einen geschlossenen Querschnitt aufweisen, also die Form eines Rohres besitzen.

Im Ausführungsbeispiel besitzt die Auskleidung 5 zwei sich gegenüberliegende Schmalwände 17, die mit ihren Außenflächen an den Schmalseitenflächen 13 des Einsteckkanales 7 anliegen. Die Schmalseitenfläche 13 des Einsteckkanals 7 besitzt im Querschnitt eine Nische 14, die von einer Rippe der Schmalwand 17 ausgefüllt wird. Mit den Schmalwänden 17 wird der freie Querschnitt des Öffnungskanales in einer ersten Richtung vermindert.

Die beiden Schmalwände 17 sind mit einer Breitseitenwand 18 miteinander verbunden. Ein Außenwandungsabschnitt der Breitseitenwand 18 liegt an der Breitseitenfläche 12 des Einsteckkanales 7 an. Mit der Breitseitenwand 18 wird der freie Öffnungsquerschnitt des Einsteckkanales 7 in einer anderen, zweiten, zur ersten senkrechten Richtung vermindert.

Beim Ausführungsbeispiel wird der Einsteckkanal 9 zum Einstecken der eine geringe Querschnittsfläche aufweisenden Schiene 1 von den beiden Schmalwänden 17 und einer Breitseitenwand 18 gebildet. Die gegenüberliegende Breitseitenwand des Einsteckkanals 9 wird von der Breitseitenfläche 11 des Gehäuses 3 ausgebildet.

Die Breitseitenwand 18 der Auskleidung 5 bildet eine Ausbuchtung 21 aus. Die nach außen weisende Wandung der Ausbuchtung 21 liegt an der Innenwandung der Ausbuchtung 15' der Breitseitenfläche 12 des Einsteckkanales 7 des Gehäuses 3 an.

Es ist eine Rastnase 20 vorgesehen, die am Ende einer Federzunge sitzt, die von der Auswölbung 19 ausgebildet ist, welche die Ausbuchtung 21 ausbildet. Die nach außen weisende Rastnase 20 kann in eine Rastausnehmung 16 des Gehäuses 3 eintreten. Die Rastausnehmung 16 ist als nach außen offenes Fenster ausgebildet.

Den Figuren 4 bis 8 ist zu entnehmen, dass sich der Einsteckkanal 7 in Tiefenrichtung stufenweise querschnittsvermindert. In dem Bereich, in dem der Riegelbolzen 24 angeordnet ist, fehlen die Ausbuchtungen 15, 15'. Die Auskleidung 5 des Adapterstücks 4 kann bis in den Bereich des Riegelbolzens 24 reichen. Beim Ausführungsbeispiel reicht die Auskleidung 5 jedoch nicht bis in diesen Bereich.

Sowohl die Schiene 1 mit geringer Querschnittsfläche als auch die Schiene 2 mit größerer Querschnittsfläche werden vom Verriegelungsbolzen 24 an den Schienenverbinder 3 gefesselt (siehe Figuren 6 und 7). Wird der Stab 27 durch Druck auf den Druckknopf 25 bis in die in Figur 9 dargestellte Stellung verlagert, so ist der Riegelbolzen 24 vollständig aus dem Einsteckkanal 7 herausgetreten, so dass entweder eine Schiene 1, 2 in den Schienenverbinder 3 eingesteckt werden kann oder eine bereits im Schienenverbinder 3 eingesteckte Schiene 1, 2 aus dem Schienenverbinder 3 herausgezogen werden kann.

Die in die rinnenförmige Nische 14 eingreifende Rippe der Schmalwand 17 verleiht dem Querschnitt der Schmalwand 17 eine T-Form, was zur Stabilisierung beiträgt. Die Ränder der Einstecköffnungen 6, 8 verlaufen abgeschrägt, so dass sich Findungsflächen ausbilden, die den Übergang zwischen Stirnfläche des Kragens 10 zum Einsteckkanal 9 beziehungsweise der Stirnfläche des Gehäuses 3 zum Einsteckkanal 7 ausbilden. Die Druckknöpfe 25 besitzen einen kreisrunden Querschnitt und weisen zur selben Breitseite des Gehäuses 3. Die Oberflächen der Druckknöpfe 25 müssen bis in die topfförmigen Ausnehmungen des Gehäuses eingedrückt werden, um den Riegelbolzen 24 in die Freigabestellung zu bringen. Dabei treten die Träger 28 auf der gegenüberliegenden Seite aus Gehäuseaussparungen heraus, in denen sie in der Verriegelungsstellung einliegen.

Die vorstehenden Ausführungen dienen der Erläuterung der von der Anmeldung insgesamt erfassten Erfindungen, die den Stand der Technik zumindest durch die folgenden Merkmalskombinationen jeweils eigenständig weiterbilden, nämlich:
Eine Vorrichtung, die dadurch gekennzeichnet ist, dass mindestens ein in eine der Einstecköffnungen 6 einsteckbares Adapterstück 4, welches den freien Öffnungsquerschnitt des Einsteckkanales 7 zum Einstecken einer Schiene 1 mit einer anderen Querschnittfläche vermindert.

Eine Vorrichtung, die dadurch gekennzeichnet ist, dass das Adapterstück 4 eine Auskleidung 5 aufweist, die sich an einen Kragen 10 anschließt, wobei die Auskleidung 5 zumindest bereichsweise an der Wand des Einsteckkanales 7 anliegt und im eingesteckten Zustand einen querschnittsverminderten Einsteckkanal 9 ausbildet, wobei der Kragen 10 auf einer Stirnfläche des Gehäuses 3 aufliegt.

Eine Vorrichtung, die dadurch gekennzeichnet ist, dass die Auskleidung 5 im Querschnitt U-förmig gestaltet ist, mit Schmalwänden 17, die von einer Breitseitenwand 18 ausgehen.

Eine Vorrichtung, die dadurch gekennzeichnet ist, dass die Auskleidung eine Breitseitenwand 18 ausbildet, die eine Auswölbung 19 aufweist.

Eine Vorrichtung, die dadurch gekennzeichnet ist, dass eine Rastvorrichtung, insbesondere in Form einer Rastnase 20, mit der das Adapterstück 4 im Einsteckkanal 7 gehalten ist, wobei die Rastnase 20 insbesondere von einer Rastfeder abragt, die einer Breitseitenwand 18 zugeordnet ist.

Eine Vorrichtung, die dadurch gekennzeichnet ist, dass der Einsteckkanal 7 des Gehäuses 3 zwei sich gegenüberliegende Ausbuchtungen 15, 15' aufweist, insbesondere zum Eintritt eines an der Schiene 2 angeordneten Anschlags 23.

Eine Vorrichtung, die dadurch gekennzeichnet ist, dass das Adapterstück 4 zumindest eine Ausbuchtung 21 ausbildet zum Eintritt eines an der Schiene 1 angeordneten Anschlags 23.

Eine Vorrichtung, die dadurch gekennzeichnet ist, dass die Einstecköffnung 6 des Gehäuses 3 und/oder die Einstecköffnung 8 des Adapterstücks 4 ein im Wesentlichen kreuzförmiges Fenster ausbildet, dem sich der Einsteckkanal (7, 9) anschließt.

Eine Vorrichtung, die gekennzeichnet ist durch eine Spiegelsymmetrie der Vorrichtung.

Eine Vorrichtung, die dadurch gekennzeichnet ist, dass die Vorrichtung zwei Verriegelungselemente, insbesondere Verriegelungsbolzen 24 aufweist, zum Eintritt jeweils in eine Verriegelungsöffnung 22 einer in das Gehäuse 3 eingesteckten Schiene 1, 2.

Eine Vorrichtung, die gekennzeichnet ist durch einen Druckknopf 25, der gegen eine Rückstellfeder 26 in einer Gehäuseausnehmung verlagerbar ist, und der über einen Stab 27 mit einem Träger 28 verbunden ist, welcher einen Riegelbolzen 24 trägt, der in einer Verriegelungsstellung den Einsteckkanal 7 kreuzt und der durch Druck auf den Druckknopf 25 aus dem Einsteckkanal 7 bringbar ist.

**Bezugszeichenliste:**

| | | | |
|---|---|---|---|
| 1 | Schiene | 24 | Riegelbolzen |
| 2 | Schiene | 25 | Druckknopf |
| 3 | Schienenverbinder | 26 | Feder |
| 4 | Adapterstück | 27 | Stab |
| 5 | Auskleidung | 28 | Träger |
| 6 | Einstecköffnung | 29 | feste Spannbacke |
| 7 | Einsteckkanal | 30 | bewegliche Spannbacke |
| 8 | Einstecköffnung | | |
| 9 | Einsteckkanal | | |
| 10 | Kragen | | |
| 11 | Breitseitenfläche | | |
| 12 | Breitseitenfläche | | |
| 13 | Schmalseitenfläche | | |
| 14 | Nische | | |
| 15 | Ausbuchtung | | |
| 15' | Ausbuchtung | | |
| 16 | Rastausnehmung | | |
| 17 | Schmalwand | | |
| 18 | Breitwand | | |
| 19 | Auswölbung | | |
| 20 | Rastnase | | |
| 21 | Ausbuchtung | | |
| 22 | Verriegelungsöffnung | | |
| 23 | Anschlag | | |

## Patentansprüche

1. Vorrichtung zum Verbinden zweier jeweils eine Schiene (1, 2) aufweisender Spannzwingen, mit einem Gehäuse (3), das zwei voneinander wegweisende Einstecköffnungen (6) mit jeweils sich daran anschließendem Einsteckkanal (7) aufweist zum Einstecken jeweils einer Schiene (2) mit einem großen rechteckigen Querschnitt, die mittels von einer Verriegelungsstellung in eine Freigabestellung bringbaren Verriegelungsbolzen (24) an der Vorrichtung befestigbar ist, wobei die beiden Einsteckkanäle (7) Eckbereiche besitzen, die einen im wesentlichen rechteckigen Grundquerschnitt definieren und sich gegenüber liegende Schmalseitenflächen (13) und sich gegenüber liegende Breitseitenflächen (11, 12) ausbilden, **gekennzeichnet durch** mindestens ein in eine der Einstecköffnungen (6) einsteckbares Adapterstück (4), welches den freien Öffnungsquerschnitt des Einsteckkanals (7) zum Einstecken einer Schiene (1) mit einer kleineren rechteckigen Querschnittfläche vermindert.

2. Vorrichtung nach Anspruch 1, **dadurch gekennzeichnet, dass** das Adapterstück (4) eine Auskleidung (5) aufweist, die sich an einen Kragen (10) anschließt, wobei die Auskleidung (5) zumindest bereichsweise an der Wand des Einsteckkanales (7) anliegt und im eingesteckten Zustand einen querschnittsverminderten Einsteckkanal (9) ausbildet, wobei der Kragen (10) auf einer Stirnfläche des Gehäuses (3) aufliegt.

3. Vorrichtung nach Anspruch 2, **dadurch gekennzeichnet, dass** die Auskleidung (5) im Querschnitt U-förmig gestaltet ist, mit Schmalwänden (17), die von einer Breitseitenwand (18) ausgehen.

4. Vorrichtung nach einem der Ansprüche 2 oder 3, **dadurch gekennzeichnet, dass** die Auskleidung eine Breitseitenwand (18) ausbildet, die eine Auswölbung (19) aufweist.

5. Vorrichtung nach einem der Ansprüche 1 bis 4, **gekennzeichnet durch** eine Rastvorrichtung, insbesondere in Form einer Rastnase (20), mit der das Adapterstück (4) im Einsteckkanal (7) gehalten ist, wobei die Rastnase (20) insbesondere von einer Rastfeder abragt, die einer Breitseitenwand (18) zugeordnet ist.

6. Vorrichtung nach einem der Ansprüche 1 bis 5, **dadurch gekennzeichnet, dass** der Einsteckkanal (7) des Gehäuses (3) zwei sich gegenüberliegende Ausbuchtungen (15,15') aufweist, insbesondere zum Eintritt eines an der Schiene (2) angeordneten Anschlags (23).

7. Vorrichtung nach einem der Ansprüche 1 bis 6, **dadurch gekennzeichnet, dass** das Adapterstück (4) zumindest eine Ausbuchtung (21) ausbildet zum Eintritt eines an der Schiene (1) angeordneten Anschlags (23).

8. Vorrichtung nach einem der Ansprüche 1 bis 7, **dadurch gekennzeichnet, dass** die Einstecköffnung (6) des Gehäuses (3) und/oder die Einstecköffnung (8) des Adapterstücks (4) ein im Wesentlichen kreuzförmiges Fenster ausbildet, dem sich der Einsteckkanal (7, 9) anschließt.

9. Vorrichtung nach einem der Ansprüche 1 bis 8, **gekennzeichnet durch** eine Spiegelsymmetrie der Vorrichtung.

10. Vorrichtung nach einem der Ansprüche 1 bis 9, **dadurch gekennzeichnet, dass** die beiden Verriegelungsbolzen (24) jeweils in eine Verriegelungsöffnung (22) einer in das Gehäuse (3) eingesteckten Schiene (1, 2) eintreten.

11. Vorrichtung nach einem der Ansprüche 1 bis 10, **gekennzeichnet durch** einen Druckknopf (25), der gegen eine Rückstellfeder (26) in einer Gehäuseausnehmung verlagerbar ist, und der über einen Stab (27) mit einem Träger (28) verbunden ist, welcher einen Riegelbolzen (24) trägt, der in einer Verriegelungsstellung den Einsteckkanal (7) kreuzt und der durch Druck auf den Druckknopf (25) aus dem Einsteckkanal (7) bringbar ist.

## Claims

1. Device for connecting two clamps each having a rail (1, 2), with a housing (3) which has two insertion openings (6) directed away from one another, each having an adjoining insertion channel (7) for insertion in each case of a rail (2), with one large rectangular cross-section which can be attached to the device by means of a locking position in a release position lock bolt (24), wherein the two insertion channels (7) have corner regions which define a substantially rectangular base cross-section and opposite narrow side surfaces (13) and forming opposite broad side surfaces (11, 12), **characterized by** at least one adapter piece (4) which can be inserted into one of the insertion openings (6) and which reduces the free opening cross-section of the insertion channel (7) for insertion of a rail (1) with another cross-sectional surface.

2. Device according to claim 1, **characterized in that** the adapter piece (4) has a lining (5) which adjoins a flange (10), wherein the lining (5) rests at least in some regions against the wall of the insertion channel (7) and in the inserted state forms an insertion channel (9) of reduced cross-section, wherein the flange (10) rests on an end face of the housing (3).

3. Device according to claim 2, **characterized in that** the lining (5) is of U-shaped configuration in cross-section, with narrow walls (17) which extend from a broad side wall (18).

4. Device according to one of claims 2 or 3, **characterized in that** the lining (18) forms a broad side wall (19) which has a bulge (19).

5. Device according to one of claims 1 to 4, **characterized by** a latching device, in particular in the form of a latching lug (20), by which the adapter piece 4 is held in the insertion channel (7), wherein the latching lug (20) projects in particular from a latching spring associated with a broad side wall (18).

6. Device according to one of claims 1 to 5, **characterized in that** the insertion channel (7) in the housing (3) has two opposing convexities (15, 15'), in particular for entry of a stop (23) disposed on the rail (2).

7. Device according to one of claims 1 to 6, **characterized in that** the adapter piece (4) forms at least one convexity (21) for entry of a stop (23) disposed on the rail (1).

8. Device according to one of claims 1 to 7, **characterized in that** the insertion opening (6) in the housing (3) and/or the insertion opening (8) of the adapter piece (4) forms a substantially cross-shaped window which is adjoined by the insertion channel (7, 9).

9. Device according to one of claims 1 to 8, **characterized by** a mirror symmetry of the device.

10. Device according to one of claims 1 to 9, **characterized in that** the two locking bolts (24) enter in each case in a locking opening (22) of a rail (1, 2) being inserted in the housing (3).

11. Device according to one of claims 1 to 10, **characterized by** a push button (25) which can be displaced against a restoring spring (26) in a housing recess, and which is connected by means of a rod (27) to a support (28) bearing a locking bolt (24) which in a locking position intersects the insertion channel (7) and can be brought out of the insertion channel (7) by pressure on the push button (25).

## Revendications

1. Dispositif pour relier deux serre-joints présentant chacun un rail (1, 2), avec un boîtier (3) qui présente deux ouvertures d'insertion (6) à l'opposée l'une de l'autre avec un canal d'insertion (7) respectif s'y rattachant pour l'insertion d'un rail (2) de grande section rectangulaire qui peut être fixé au dispositif au moyen de goupilles de verrouillage (24) pouvant être amenées d'une position de verrouillage à une position de libération, dans lequel les deux canaux d'insertion (7) présentant des zones de coins qui définissent une section transversale de base sensiblement rectangulaire et forment des surfaces latérales étroites (13) situées en face l'une de l'autre et des surfaces latérales larges (11, 12) situées en face l'une de l'autre, **caractérisé par** au moins une pièce d'adaptation (4) qui peut être insérée dans l'une des ouvertures d'insertion (6) et qui réduit la section transversale d'ouverture libre du canal d'insertion (7) pour l'insertion d'un rail (1) ayant une section transversale rectangulaire plus petite.

2. Dispositif selon la revendication 1, **caractérisé en ce que** la pièce d'adaptation (4) présente une garniture (5) qui se raccorde à un collet (10), dans lequel la garniture (5) repose au moins par endroits sur la paroi du canal d'insertion (7) et forme un canal d'insertion (9) de section transversale réduite à l'état inséré, le collet (10) reposant sur une face frontale du boîtier (3).

3. Dispositif selon la revendication 2, **caractérisé en ce que** la garniture (5) a une section transversale en forme de U, avec des parois étroites (17) partant d'une paroi de côté large (18).

4. Dispositif selon l'une des revendications 2 ou 3, **caractérisé en ce que** la garniture forme une paroi de côté large (18) qui présente un renflement (19).

5. Dispositif selon l'une des revendications 1 à 4, **caractérisé par** un dispositif d'encliquetage, en particulier sous la forme d'un ergot d'encliquetage (20) avec lequel la pièce d'adaptation (4) est maintenue dans le canal d'insertion (7), dans lequel l'ergot d'encliquetage (20) fait saillie en particulier depuis un ressort d'encliquetage qui est associé à une paroi de côté large (18).

6. Dispositif selon l'une des revendications 1 à 5, **caractérisé en ce que** le canal d'insertion (7) du boîtier (3) présente deux renfoncements (15, 15') situés en face l'un de l'autre, en particulier pour l'introduction d'une butée (23) agencées sur le rail (2).

7. Dispositif selon l'une quelconque des revendications 1 à 6, **caractérisé en ce que** la pièce d'adaptation (4) forme au moins un renfoncement (21) pour l'introduction d'une butée (23) agencée sur le rail (1).

8. Dispositif selon l'une des revendications 1 à 7, **caractérisé en ce que** l'ouverture d'insertion (6) du boîtier (3) et/ou l'ouverture d'insertion (8) de la pièce d'adaptation (4) forme une fenêtre sensiblement en forme de croix à laquelle se rattache le canal d'insertion (7, 9).

9. Dispositif selon l'une quelconque des revendications 1 à 8, **caractérisé par** une symétrie spéculaire du dispositif.

10. Dispositif selon l'une des revendications 1 à 9, **caractérisé en ce que** les deux goupilles de verrouillage (24) entrent chacune dans une ouverture de verrouillage (22) d'un rail (1, 2) inséré dans le boîtier (3).

11. Dispositif selon l'une des revendications 1 à 10, **caractérisé par** un bouton-poussoir (25) qui est déplaçable contre un ressort de rappel (26) dans un évidement du boîtier et qui est relié par une tige (27) à un support (28) qui porte une goupille de verrouillage (24) qui, dans une position de verrouillage, traverse le canal d'insertion (7) et qui peut être amenée hors du canal d'insertion (7) par pression sur le bouton-poussoir (25).
